# EUROPÄISCHE PATENTSCHRIFT

(11) **EP 3 359 764 B1**
(45) Veröffentlichungstag und Bekanntmachung des Hinweises auf die Patenterteilung: **12.12.2018**
(21) Anmeldenummer: 16766220.4
(22) Anmeldetag: 08.09.2016
(51) Int. Cl.: E05D 3/16, E05D 7/04, E05F 1/12, E05F 1/14

(54) **MÖBELSCHARNIER**
FURNITURE HINGE
CHARNIÈRE DE MEUBLE

(30) Priorität: 06.10.2015 AT 6492015
(43) Veröffentlichungstag der Anmeldung: 15.08.2018
(73) Patentinhaber: Julius Blum GmbH, 6973 Höchst (AT)
(72) Erfinder: HAMMERER, André, 6861 Alberschwende (AT)
(74) Vertreter: Torggler & Hofinger Patentanwälte
(86) Internationale Anmeldenummer: PCT/AT2016/060052
(87) Internationale Veröffentlichungsnummer: WO 2017/059470

(56) Entgegenhaltungen:
- EP-A1- 0 242 476
- DE-A1- 2 836 020

## Beschreibung

Die vorliegende Erfindung bezieht sich auf ein Möbelscharnier, umfassend:
- ein erstes Anschlagteil zur Befestigung an einem Möbelkorpus,
- ein zweites Anschlagteil zur Befestigung an einem bewegbaren Möbelteil,
- zumindest einen Gelenkhebel, über welchen das erste Anschlagteil und das zweite Anschlagteil miteinander gelenkig verbunden sind, wobei der Gelenkhebel zumindest eine Ausnehmung zum Einführen eines Schraubendrehers aufweist,
- zumindest eine Einstellschraube zur Einstellung einer Lage des Möbelscharniers relativ zum Möbelkorpus und/oder relativ zum bewegbaren Möbelteil, wobei die Einstellschraube durch den in die Ausnehmung eingeführten Schraubendreher betätigbar ist,
- zumindest eine Federvorrichtung, durch welche das Möbelscharnier ab einer vorgegebenen Winkelstellung in eine vollständige Schließstellung und/oder in eine vollständige Offenstellung bewegbar ist,
- eine Steuerkurve, welche bei der vorgegebenen Winkelstellung bis hin zur vollständigen Schließstellung und/oder vollständigen Offenstellung mit der Federvorrichtung zusammenwirkt,
- ein Zwischenstück, über welches die Federvorrichtung mit der Steuerkurve zusammenwirkt.

Durch Verdrehen einer Einstellschraube des Möbelscharniers kann das bewegbare Möbelteil in einem montierten Zustand in Tiefenrichtung (d.h. in Richtung der Tiefe eines Möbelkorpus), in seitlicher Richtung oder auch in Höhenrichtung eingestellt werden, sodass sich das Möbelteil ordnungsgemäß bewegen und sich zu den Möbeltüren benachbarter Schränke optimal ausrichten lässt. Ist das Möbelscharnier als Mehrgelenkscharnier mit wenigstens fünf oder mehr Gelenkachsen ausgebildet, so kann das bewegbare Möbelteil einen Öffnungswinkel von zumindest 150°, vorzugsweise zumindest 170°, relativ zu einer Stirnseite des Möbelkorpus einnehmen. Die Einstellschraube ist dabei mittels einer Ausnehmung in einem Gelenkhebel für einen Schraubendreher zugänglich. Der direkte Zugang zur Einstellschraube wird aber häufig durch das Vorhandensein einer Federvorrichtung, durch welche das Möbelscharnier in die geschlossene und/oder geöffnete Endlage bewegbar ist, erschwert oder verhindert.

In der DE 28 36 020 A1 ist ein Möbelscharnier mit einer Steuerkurve gezeigt, an welcher ein von einer Druckfeder belasteter Druckhebel angreift.

Aufgabe der vorliegenden Erfindung ist es, ein Möbelscharnier der eingangs erwähnten Gattung mit einer verbesserten Zugänglichkeit zur Einstellschraube vorzuschlagen.

Dies wird durch die Merkmale des Patentanspruchs 1 gelöst. Weitere vorteilhafte Ausführungen der Erfindung sind in den abhängigen Ansprüchen angegeben.

Gemäß der Erfindung ist also vorgesehen, dass das Zwischenstück in zumindest einer Relativstellung des Gelenkhebels eine in Bezug zur Ausnehmung des Gelenkhebels fluchtende Öffnung aufweist, sodass der Schraubendreher durch die Ausnehmung des Gelenkhebels und durch die Öffnung des Zwischenstücks einführbar und so die Einstellschraube betätigbar ist.

Mit anderen Worten wirkt die Federvorrichtung nicht direkt auf die Steuerkurve, sondern indirekt über das Zwischenstück, welches in zumindest einer Relativstellung des Gelenkhebels, vorzugsweise in allen Relativstellungen, eine in Bezug zur Ausnehmung des Gelenkhebels fluchtende Öffnung zum Einführen eines Schraubendrehers aufweist. Der Schraubendreher kann dabei sowohl durch die Ausnehmung des Gelenkhebels als auch durch die Öffnung des Zwischenstücks hindurchgeführt und am Kopf der Einstellschraube positioniert werden, sodass die Einstellschraube durch den eingeführten Schraubendreher verdrehbar ist.

Anstelle eines Schraubendrehers kann natürlich auch ein anderes geeignetes Werkzeug zum Verdrehen der Einstellschraube verwendet werden, wie beispielsweise ein Inbusschlüssel. Auch sei angemerkt, dass das besagte Zwischenstück nicht nur einteilig, sondern auch zwei- oder mehrteilig ausgebildet sein kann.

Weitere Einzelheiten und Vorteile der Erfindung werden in der nachfolgenden Figurenbeschreibung erläutert. Dabei zeigt bzw. zeigen:
- Fig. 1: ein Möbel mit einem Möbelkorpus und einem relativ dazu bewegbaren Möbelteil in einer perspektivischen Ansicht,
- Fig. 2: das Möbelscharnier in einer etwa halb geöffneten Stellung,
- Fig. 3: das Möbelscharnier in einem Querschnitt, wobei eine Einstellschraube durch einen Schraubendreher zu betätigen ist,
- Fig. 4: das Möbelscharnier gemäß Fig. 4 mit einem an der Einstellschraube positionierten Schraubendreher,
- Fig. 5a, 5b: einen Teilbereich des Möbelscharniers in einem Querschnitt sowie eine Explosionsdarstellung des Möbelscharniers.

Fig. 1 zeigt ein Möbel 1 mit einem Möbelkorpus 2 in einer perspektivischen Ansicht, wobei ein bewegbares Möbelteil 3 in Form einer Türe über Möbelscharniere 4 relativ zum Möbelkorpus 2 um eine vertikal verlaufende Achse schwenkbar gelagert ist. Die Möbelscharniere 4 weisen jeweils ein am Möbelkorpus 2 zu befestigendes erstes Anschlagteil 5 - vorzugsweise mit einem Scharnierarm 5a (Fig. 2a) - sowie ein am bewegbaren Möbelteil 3 zu befestigendes zweites Anschlagteil 6 auf. Im gezeigten Ausführungsbeispiel ist das Möbelscharnier 4 als Weitwinkelscharnier mit einem maximalen Öffnungswinkel von etwa 170° ausgebildet, wobei ein mit einer Scharnierbewegung gekoppelter Gelenkhebel 7 vorgesehen ist, welcher bei der Scharnierbewegung sowohl eine Relativbewegung zum ersten Anschlagteil 5 als auch zum zweiten Anschlagteil 6 ausführt.

Fig. 2 zeigt das Möbelscharnier 4 in einer etwa halb geöffneten Stellung, sodass das bewegbare Möbelteil 3 einen Öffnungswinkel von ungefähr 90° relativ zur Stirnseite des Möbelkorpus 2 einnimmt. Das Möbelscharnier 4 weist ein erstes Anschlagteil 5 mit einem Scharnierarm 5a auf, welcher über einen (hier nicht gezeigten Schnappmechanismus) mit einer am Möbelkorpus 2 zu befestigenden Montageplatte 8 werkzeuglos verbindbar und von dieser werkzeuglos demontierbar ist. Das zweite Anschlagteil 6 ist über Befestigungsmittel, vorzugsweise über zumindest eine Schraube 10, am bewegbaren Möbelteil 3 zu befestigen. Die beiden Anschlagteile 5 und 6 sind im gezeigten Ausführungsbeispiel über vier Gelenkhebel 9a, 7, 9b, 9c und sieben Gelenkachsen A, B, C, D, E, F, G schwenkbar miteinander verbunden. Der Gelenkhebel 7 weist zumindest abschnittsweise ein U-Profil mit einem Mittelsteg 7a und mit zwei vom Mittelsteg 7a quer abstehenden Seitenstegen 7b auf, wobei der Mittelsteg 7a des Gelenkhebels 7 eine fensterförmige Ausnehmung 11 zum Einführen eines Schraubendrehers 12 aufweist. Erkennbar ist auch ein im U-Profil des Gelenkhebels 7 angeordnetes Zwischenstück 14, welches in der gezeigten Relativstellung des Gelenkhebels 7 eine in Bezug zur Ausnehmung 11 des Gelenkhebels 7 fluchtende Öffnung 20 (Fig. 3) ausbildet, sodass der Schraubendreher 12 durch die Ausnehmung 11 des Gelenkhebels 7 und durch die Öffnung 20 des Zwischenstücks 14 einführbar und eine Einstellschraube 17 (Fig. 3) zur Einstellung einer Lage des Möbelscharniers 4 relativ zum Möbelkorpus 2 und/oder relativ zum bewegbaren Möbelteil 3 betätigbar ist. Im Gelenkhebel 9c ist eine Dämpfvorrichtung 19 (Fig. 3) integriert, durch welche eine Relativbewegung der beiden Anschlagteile 5, 6 zueinander dämpfbar ist. Überdies weist das Möbelscharnier 4, vorzugsweise der Gelenkhebel 9c, einen durch eine Person zu betätigenden Schalter 13 mit einer ersten Schaltstellung und mit zumindest einer zweiten Schaltstellung auf, wobei in der ersten Schaltstellung des Schalters 13 eine Dämpfleistung der Dämpfvorrichtung 19 deaktiviert oder begrenzt ist und wobei in der zweiten Schaltstellung des Schalters 13 die Dämpfleistung der Dämpfvorrichtung 19 aktiviert ist.

Fig. 3 zeigt das Möbelscharnier 4 in einem Querschnitt. Die Bewegung des Gelenkhebels 7 ist mit einer Scharnierbewegung gekoppelt, sodass der Gelenkhebel 7 bei der Scharnierbewegung sowohl eine Relativbewegung zum ersten Anschlagteil 5 als auch zum zweiten Anschlagteil 6 ausführt. Im Gelenkhebel 7 ist eine Federvorrichtung 18 (vorzugsweise eine als Druckfeder ausgebildete Schraubenfeder) integriert, durch die das Möbelscharnier 4 ab einer vorgegebenen Winkelstellung in eine vollständige Schließstellung und/oder in eine vollständige Offenstellung bewegbar ist, wobei eine konvexe Steuerkurve 16 bei der vorgegebenen Winkelstellung bis hin zur vollständigen Schließstellung und/oder vollständigen Offenstellung mit der Federvorrichtung 18 zusammenwirkt. Die Steuerkurve 16 ist im gezeigten Ausführungsbeispiel an einer an der Gelenkachse B drehbar gelagerten Steuernocke 14 angeordnet oder ausgebildet, welche mit der Scharnierbewegung bewegungsgekoppelt ist. Durch Verdrehen einer Einstellschraube 17 ist das erste Anschlagteil 5 (und damit das bewegbare Möbelteil 3) relativ zum Möbelkorpus 2 in seitlicher Richtung einstellbar.

Um ein Betätigen der Einstellschraube 17 in einer geöffneten Stellung des Möbelscharniers 4 zu ermöglichen, ist das Zwischenstück 14 mit einer Öffnung 20 versehen, deren Hauptlängsachse in der gezeigten Relativstellung des Gelenkhebels 7 sowohl zur Hauptlängsachse der Einstellschraube 17 als auch zur Hauptlängsachse der Ausnehmung 11 im Wesentlichen koaxial verläuft. Der Schraubendreher 12 kann somit durch die Ausnehmung 11 des Gelenkhebels 7 als auch durch die Öffnung 20 des Zwischenstücks 14 hindurchgeführt und am Kopf der Einstellschraube 17 positioniert werden kann, sodass durch Verdrehen des Schraubendrehers 12 die Einstellschraube 17 rotierbar ist. Zudem ist am ersten Anschlagteil 5 eine weitere Einstellschraube 21 drehbar gelagert, durch die das erste Anschlagteil 5 in Tiefenrichtung relativ zum Möbelkorpus 2 einstellbar ist.

Die Dämpfvorrichtung 19 kann beispielsweise als Lineardämpfer mit einer hydraulischen Kolben-Zylinder-Einheit ausgebildet sein, die gegen Ende der Schließbewegung des Möbelscharniers 4 durch eine Innenseite des Gelenkhebels 9b mit Kraft beaufschlagbar ist, sodass die Scharnierbewegung ab der vorgegebenen Winkelstellung bis hin zur vollständigen Schließstellung durch die Dömpfvorrichtung 19 abgebremst wird. Durch eine Verstellung des Schalters 13 kann die Dämpfleistung der Dämpfvorrichtung 19 deaktiviert oder begrenzt werden.

Fig. 4 zeigt das Möbelscharnier 4 in einem Querschnitt, wobei der Schraubendreher 12 durch die Ausnehmung 11 des Gelenkhebels 7 und durch die Öffnung des Zwischenstücks 14 hindurchgeführt und am Kopf der Einstellschraube 17 positioniert ist, sodass die Einstellschraube 17 verdrehbar ist. Das Zwischenstück 14 wirkt also quasi als Kraftumlenkungsvorrichtung, wobei das Zwischenstück 14 einerseits mit der Federvorrichtung 18 und andererseits mit der Steuerkurve 16 der drehbar gelagerten Steuernocke 15 zusammenwirkt.

Fig. 5a zeigt einen Teilbereich des Möbelscharniers 4, wobei in der gezeigten Relativstellung des Gelenkhebels 7 die Ausnehmung 11 und die Öffnung 20 des Zwischenstücks 14 miteinander fluchten, sodass die Einstellschraube 17 durch den eingeführten Schraubendreher 12 verdrehbar ist. In der gezeigten Relativstellung, in der die Einstellschraube 17 betätigbar ist, sind die Längsachsen des Schraubendrehers 12 und jene der Einstellschraube 17 im Wesentlichen koaxial zueinander angeordnet.

Fig. 5b zeigt das Möbelscharnier 4 in einer Explosionsdarstellung. Die Federvorrichtung 18 besteht im gezeigten Ausführungsbeispiel aus zwei parallel geschalteten Druckfedern, die sich einerseits an einem Federlager 22 und andererseits am Zwischenstück 14 abstützen. Das Federlager 22 ist zusammen mit der Steuernocke 15 um die Gelenkachse B schwenkbar gelagert. Das Zwischenstück 14 kann beispielsweise als Hülse ausgebildet sein, welche vorzugsweise eine eckige Querschnittsfläche aufweist. Das Zwischenstück 14 weist zur direkten Anlage an der Steuerkurve 16 eine Gegenkontur 23 auf, welche zumindest abschnittsweise einen konkaven Bereich aufweist, welcher komplementär zur konvexen Steuerkurve 16 ausgebildet ist. Somit weisen die Steuerkurve 16 und die Gegenkontur 23 des Zwischenstücks 14 zumindest abschnittsweise zueinander komplementäre Konturen bzw. eine gegengleiche Form auf, sodass die Steuerkurve 16 und die Gegenkontur 23 abschnittsweise flächig aneinander anliegen. Auf diese Weise werden die auftretenden Kräfte auf einen größeren Bereich verteilt, wobei Punkt- oder Linienkontakte mit hoher Presskraft vermieden werden. Der Gelenkhebel 7 ist zumindest abschnittsweise als U-Profil mit einem Mittelsteg 7a und zwei vom Mittelsteg 7a quer abstehenden Seitenstegen 7b ausgebildet, wobei die Ausnehmung 11 zum Einführen des Schraubendrehers 12 im Mittelsteg 7a des Gelenkhebels 7 ausgebildet ist. In zumindest einer Relativstellung des Gelenkhebels 7, die im montierten Zustand des Möbelscharniers 4 etwa der halb geöffneten und/oder der vollständig geöffneten Stellung des bewegbar gelagerten Möbelteiles 3 entspricht, fluchten die Ausnehmung 11 des Gelenkhebels 7 und die Öffnung 20 des Zwischenstückes 14 miteinander, sodass der Schraubendreher 12 durch die Ausnehmung 11 des Gelenkhebels 7 und durch die Öffnung 20 des Zwischenstückes hindurchgeführt und so die Einstellschraube 17 verdrehbar ist.

## Patentansprüche

1. Möbelscharnier (4), umfassend:
- ein erstes Anschlagteil (5) zur Befestigung an einem Möbelkorpus (2),
- ein zweites Anschlagteil (6) zur Befestigung an einem bewegbaren Möbelteil (3),
- zumindest einen Gelenkhebel (7), über welchen das erste Anschlagteil (5) und das zweite Anschlagteil (6) miteinander gelenkig verbunden sind, wobei der Gelenkhebel (7) zumindest eine Ausnehmung (11) zum Einführen eines Schraubendrehers (12) aufweist,
- zumindest eine Einstellschraube (17) zur Einstellung einer Lage des Möbelscharniers relativ zum Möbelkorpus (2) und/oder relativ zum bewegbaren Möbelteil (3), wobei die Einstellschraube (17) durch den in die Ausnehmung (11) eingeführten Schraubendreher (12) betätigbar ist,
- zumindest eine Federvorrichtung (18), durch welche das Möbelscharnier (4) ab einer vorgegebenen Winkelstellung in eine vollständige Schließstellung und/oder in eine vollständige Offenstellung bewegbar ist,
- eine Steuerkurve (16), welche bei der vorgegebenen Winkelstellung bis hin zur vollständigen Schließstellung und/oder vollständigen Offenstellung mit der Federvorrichtung (18) zusammenwirkt,
- ein Zwischenstück (14), über welches die Federvorrichtung (18) mit der Steuerkurve (16) zusammenwirkt,
**dadurch gekennzeichnet, dass** das Zwischenstück (14) in zumindest einer Relativstellung des Gelenkhebels (7) eine in Bezug zur Ausnehmung (11) des Gelenkhebels (7) fluchtende Öffnung (20) aufweist, sodass der Schraubendreher (12) durch die Ausnehmung (11) des Gelenkhebels (7) und durch die Öffnung (20) des Zwischenstücks (14) einführbar und so die Einstellschraube (17) betätigbar ist.

2. Möbelscharnier nach Anspruch 1, **dadurch gekennzeichnet, dass** die Öffnung (20) des Zwischenstücks (14) und die Ausnehmung (11) des Gelenkhebels (7) in allen Relativstellungen des Gelenkhebels (7) relativ zueinander fluchtend ausgerichtet sind.

3. Möbelscharnier nach Anspruch 1 oder 2, **dadurch gekennzeichnet, dass** das Zwischenstück (14) einerseits an der Federvorrichtung (18) und andererseits an der Steuerkurve (16) direkt anliegt.

4. Möbelscharnier nach einem der Ansprüche 1 bis 3, **dadurch gekennzeichnet, dass** das Zwischenstück (14) als Hülse ausgebildet ist.

5. Möbelscharnier nach einem der Ansprüche 1 bis 4, **dadurch gekennzeichnet, dass** der Gelenkhebel (7) zumindest abschnittsweise ein U-Profil mit einem Mittelsteg (7a) und mit zwei vom Mittelsteg (7a) quer abstehenden Seitenstegen (7b) aufweist, wobei die Ausnehmung (11) im Mittelsteg (7a) des Gelenkhebels (7) ausgebildet ist.

6. Möbelscharnier nach Anspruch 5, **dadurch gekennzeichnet, dass** die Federvorrichtung (18) innerhalb des U-Profils des Gelenkhebels (7) aufgenommen ist.

7. Möbelscharnier nach einem der Ansprüche 1 bis 6, **dadurch gekennzeichnet, dass** der Gelenkhebel (7) über wenigstens eine Gelenkachse (B) schwenkbar mit dem ersten Anschlagteil (5) verbunden ist, wobei die Steuerkurve (16) an einer an dieser Gelenkachse (B) gelagerten Steuernocke (15) ausgebildet ist.

8. Möbelscharnier nach einem der Ansprüche 1 bis 7, **dadurch gekennzeichnet, dass** die Federvorrichtung (18) zumindest eine Schraubenfeder, vorzugsweise zumindest eine Druckfeder, aufweist.

9. Möbelscharnier nach einem der Ansprüche 1 bis 8, **dadurch gekennzeichnet, dass** die Einstellschraube (17) am ersten Anschlagteil (5) drehbar gelagert ist.

10. Möbelscharnier nach einem der Ansprüche 1 bis 9, **dadurch gekennzeichnet, dass** das erste Anschlagteil (5) in Montagelage durch eine Verdrehung der Einstellschraube (17) in einer seitlichen Richtung einstellbar ist.

11. Möbelscharnier nach einem der Ansprüche 1 bis 10, **dadurch gekennzeichnet, dass** eine weitere Einstellschraube (21) vorgesehen ist, durch welche das erste Anschlagteil (5) in Montagelage in einer Tiefenrichtung einstellbar ist.

12. Möbelscharnier nach einem der Ansprüche 1 bis 11, **dadurch gekennzeichnet, dass** das erste Anschlagteil (5) einen Scharnierarm (5a) aufweist, wobei die Einstellschraube (17) am Scharnierarm (5a) drehbar gelagert ist.

13. Möbelscharnier nach einem der Ansprüche 1 bis 12, **dadurch gekennzeichnet, dass** das Möbelscharnier (4) als Weitwinkelscharnier mit wenigstens sieben Gelenkachsen (A, B, C, D, E, F, G) ausgebildet ist.

## Claims

1. A furniture hinge (4), including:
- a first fitting portion (5) to be fixed to a furniture carcass (2),
- a second fitting portion (6) to be fixed to a movable furniture part (3),
- at least one hinge lever (7) by which the first fitting portion (5) and the second fitting portion (6) are hingedly connected to one another, wherein the hinge lever (7) has at least one recess (11) for introducing a screwdriver (12),
- at least one adjustment screw (17) for adjusting a position of the furniture hinge (4) relative to the furniture carcass (2) and/or relative to the movable furniture part (3), wherein the adjustment screw (17) is configured to be actuated by the screwdriver (12) being introduced into the recess (11),
- at least one spring device (18) for moving the furniture hinge (4) from a predetermined angular position into the fully closed position and/or into the fully open position,
- a control curve (16) cooperating with the spring device (18) from the predetermined angular position into the fully closed position and/or into the fully open position,
- an intermediate portion (14) by which the spring device (18) cooperates with the control curve (16),
**characterized in that** the intermediate portion (14), in at least one relative position of the hinge lever (7), has an opening (20) being flush relative to the recess (11) of the hinge lever (7), so that the screwdriver (12) can be introduced through the recess (11) of the hinge lever (7) and through the opening (20) of the intermediate portion (14) in order for the adjustment screw (17) to be actuated.

2. The furniture hinge according to claim 1, **characterized in that** the opening (20) of the intermediate portion (14) and the recess (11) of the hinge lever (7) are aligned flush with one another in all relative positions of the hinge lever (7).

3. The furniture hinge according to claim 1 or 2, **characterized in that** the intermediate portion (14) directly rests against the spring device (18) on the one hand and directly rests against the control curve (16) on the other hand.

4. The furniture hinge according to one of the claims 1 to 3, **characterized in that** the intermediate portion (14) is configured as a sleeve.

5. The furniture hinge according to one of the claims 1 to 4, **characterized in that** the hinge lever (7), at least over a region, includes a U-shaped profile portion having a central limb (7a) and two side limbs (7b) protruding transversely from the central limb (7a), wherein the recess (11) is formed in the central limb (7a) of the hinge lever (7).

6. The furniture hinge according to claim 5, **characterized in that** the spring device (18) is accommodated within the U-shaped profile portion of the hinge lever (7).

7. The furniture hinge according to one of the claims 1 to 6, **characterized in that** the hinge lever (7) is pivotally connected to the first fitting portion (5) by at least one hinge axis (B), wherein the control curve (16) is formed on a control cam (15) pivotally mounted on said hinge axis (B).

8. The furniture hinge according to one of the claims 1 to 7, **characterized in that** the spring device (18) includes a least one helical spring, preferably at least one compression spring.

9. The furniture hinge according to one of the claims 1 to 8, **characterized in that** the adjustment screw (17) is rotatably mounted on the first fitting portion (5).

10. The furniture hinge according to one of the claims 1 to 9, **characterized in that** the first fitting portion (5), in the mounted position, can be adjusted in a lateral direction upon rotating the adjustment screw (17).

11. The furniture hinge according to one of the claims 1 to 10, **characterized in that** a further adjustment screw (21) is provided by which the first fitting portion (5), in the mounted position, can be adjusted in a depth direction.

12. The furniture hinge according to one of the claims 1 to 11, **characterized in that** the first fitting portion (5) includes a hinge arm (5a), wherein the adjustment screw (17) is rotatably arranged on the hinge arm (5a).

13. The furniture hinge according to one of the claims 1 to 12, **characterized in that** the furniture hinge (4) is configured as a wide-angle hinge having at least seven hinge axes (A, B, C, D, E, F, G).

## Revendications

1. Charnière de meuble (4), comprenant:
- une première partie formant butée (5) pour la fixation à un corps de meuble (2),
- une deuxième partie formant butée (6) pour la fixation à une partie de meuble mobile (3),
- au moins un levier articulé (7), par lequel la première partie formant butée (5) et la deuxième partie formant butée (6) sont reliées ensemble de façon articulée, le levier articulé (7) présentant au moins un évidement (11) pour introduire un tournevis (12),
- au moins une vis de réglage (17) pour le réglage d'une position de la charnière de meuble par rapport au corps de meuble (2) et / ou par rapport à la partie de meuble mobile (3), la vis de réglage (17) pouvant être actionnée par le tournevis (12) introduit dans l'évidement (11),
- au moins un dispositif élastique (18), par lequel la charnière de meuble (4) peut être déplacée d'une position angulaire prédéterminée à une position de fermeture intégrale et / ou à une position ouverte intégrale,
- une came de commande (16), laquelle interagit avec le dispositif élastique (18) dans la position angulaire prédéfinie jusqu'à la position de fermeture intégrale et / ou la position d'ouverture intégrale,
- une pièce intermédiaire (14), par laquelle le dispositif élastique (18) interagit avec la came de commande (16),
**caractérisée en ce que** la pièce intermédiaire (14) présente, dans au moins une position relative du levier articulé (7), une ouverture (20) dans l'alignement de l'évidement (11) du levier articulé (7), de sorte que le tournevis (12) peut être introduit à travers l'évidement (11) du levier articulé (7) et à travers l'ouverture (20) de la pièce intermédiaire (14) et, ainsi, la vis de réglage (17) peut être actionnée.

2. Charnière de meuble selon la revendication 1, **caractérisée en ce que** l'ouverture (20) de la pièce intermédiaire (14) et l'évidement (11) du levier articulé (7) dans toutes les positions relatives du levier articulé (7) sont orientées en alignement les unes par rapport aux autres.

3. Charnière de meuble selon la revendication 1 ou 2, **caractérisée en ce que** la pièce intermédiaire (14) est directement adjacente, d'une part, au dispositif élastique (18) et, d'autre part, à la came de commande (16).

4. Charnière de meuble selon l'une des revendications 1 à 3, **caractérisée en ce que** la pièce intermédiaire (14) est conçue comme une douille.

5. Charnière de meuble selon l'une des revendications 1 à 4, **caractérisée en ce que** le levier articulé (7) présente au moins par sections un profil en U avec une entretoise centrale (7a) et avec deux entretoises latérales (7b) distantes transversalement de l'entretoise centrale (7a), dans laquelle l'évidement (11) est conçu dans l'entretoise centrale (7a) du levier articulé (7).

6. Charnière de meuble selon la revendication 5, **caractérisée en ce que** le dispositif élastique (18) est logé à l'intérieur du profil en U du levier articulé (7).

7. Charnière de meuble selon l'une des revendications 1 à 6, **caractérisée en ce que** le levier articulé (7) est relié par au moins un axe articulé (B) de façon pivotante à la première partie formant butée (5), dans laquelle la came de commande (16) est conçue sur un ergot de commande (15) logé sur cet axe articulé (B).

8. Charnière de meuble selon l'une des revendications 1 à 7, **caractérisée en ce que** le dispositif élastique (18) présente au moins un rapport hélicoïdal, de préférence au moins un ressort de compression.

9. Charnière de meuble selon l'une des revendications 1 à 8, **caractérisée en ce que** la vis de réglage (17) est logée de façon rotative sur la première partie formant butée (5).

10. Charnière de meuble selon l'une des revendications 1 à 9, **caractérisée en ce que** la première partie formant butée (5) en position de montage peut être réglée dans un sens latéral par une torsion de la vis de réglage (17).

11. Charnière de meuble selon l'une des revendications 1 à 10, **caractérisée en ce qu'**une autre vis de réglage (21) est prévue, par laquelle la première partie formant butée (5) en position de montage peut être réglée dans un sens de profondeur.

12. Charnière de meuble selon l'une des revendications 1 à 11, **caractérisée en ce que** la première partie formant butée (5) présente un bras de charnière (5a), dans lequel la vis de réglage (17) est logée de façon rotative sur le bras de charnière (5a).

13. Charnière de meuble selon l'une des revendications 1 à 12, **caractérisée en ce que** la charnière de meuble (4) est conçue comme une charnière grand angle avec au moins sept axes articulés (A, B, C, D, E, F, G).
